# EUROPÄISCHE PATENTSCHRIFT

(11) **EP 0 743 904 B1**
(45) Veröffentlichungstag und Bekanntmachung des Hinweises auf die Patenterteilung: **20.09.2000**
(21) Anmeldenummer: 95908162.1
(22) Anmeldetag: 13.02.1995
(51) Int. Cl.: B41F 35/00

(54) **VERFAHREN UND EINRICHTUNG ZUM REINIGEN EINER AUFTRAGSEINRICHTUNG**
PROCESS AND DEVICE FOR CLEANING APPLICATORS
PROCEDE ET DISPOSITIF DE NETTOYAGE D'APPLICATEURS

(30) Priorität: 12.02.1994 WO PCT/EP94/00419; 12.12.1994 AT 230394
(43) Veröffentlichungstag der Anmeldung: 27.11.1996
(73) Patentinhaber: Zimmer, Johannes, A-9020 Klagenfurt (AT)
(72) Erfinder: Zimmer, Johannes, A-9020 Klagenfurt (AT)
(74) Vertreter: Hofinger, Engelbert, Dr.Dr.
(86) Internationale Anmeldenummer: AT9500030
(87) Internationale Veröffentlichungsnummer: WO9521745

(56) Entgegenhaltungen:
- EP-A- 0 056 630
- EP-A- 0 390 771
- EP-A- 0 494 339
- AT-A- 338 209

## Beschreibung

Die Erfindung bezieht sich auf ein Verfahren zum Reinigen einer Auftragseinrichtung für eine fließfähige Substanz, wobei die Einrichtung mit Zuführkanälen für die Substanz versehen ist, sowie zum Reinigen einer gegebenenfalls die Auftragseinrichtung umgebenden Rundschablone, wobei wenigstens ein Teil der Reinigungsflüssigkeit auch durch die beim Produktionsvorgang zum Zuführen der Substanz dienenden Zuführkanäle zugeführt wird. Die Erfindung bezieht sich auch auf eine Auftragseinrichtung zur Durchführung dieses Verfahrens.

Die Notwendigkeit, Auftragseinrichtungen zu reinigen, ergibt sich beispielsweise im Textildruck. Dabei ist es allgemein üblich, die Auftragseinrichtung samt einer allenfalls vorgesehenen Rundschablone von der Produktionseinrichtung abzunehmen, von der Schablone zu trennen und in einer gesonderten Wascheinrichtung zu durchspülen und an der Außenseite abzusprühen.

Gemäß AT 338 290 B und EP 0 277 481 B1 ist bekannt, die Auftragseinrichtung bei der Reinigung in Produktionsstellung zu belassen und die Reinigung lediglich dadurch zu bewirken, daß Reinigungsflüssigkeit durch die Zuführkanäle für die Substanz gedrückt wird. Im einen Fall wurde vorgeschlagen, die Reinigungsflüssigkeit nach dem Reinigungsvorgang durch die Öffnungen in der Schablone abfließen zu lassen. Da dies nicht praktisch ist, sieht EP 0 277 481 B1 eine zusätzlich angebaute, sich über die ganze Länge der Auftragseinrichtung erstreckende Absaugeinrichtung vor.

Aus EP 0 056 630 A1 (vgl. Oberbegriff von Anspruch 1 und von Anspruch 9) ist einerseits der Vorschlag bekannt, durch die Farbzuführung zunächst überschüssige Farbe rückzusaugen und anschließend Spülwasser einzuführen. Andererseits wird vorgeschlagen, durch die Farbzuführung die durch eine gesonderte Einrichtung zugeführte Reinigungsflüssigkeit wieder abzusaugen.

Aufgabe der Erfindung gemäß Anspruch 1 und gemäß Anspruch 9 ist es demgegenüber, die Reinigung der Farbzuführeinrichtung zu verbessern. Dies wird erfindungsgemäß dadurch erreicht, daß bei einem Verfahren der eingangs genannten Art die aus der Auftragseinrichtung und gegebenenfalls aus der Rundschablone zu entfernende Substanz bzw. das Gemisch aus Substanz und Reinigungsflüssigkeit bzw. die Reinigungsflüssigkeit im wesentlichen durch die Zuführkanäle für die Substanz abgepumpt/abgesaugt wird.

Die Durchströmung der Zuführkanüle für die Substanz durch die Reinigungsflüssigkeit in entgegengesetzten Richtungen verringert dramatisch den Wasserverbrauch. Die größte apparative Vereinfachung erzielt man dann, wenn die gesamte Reinigungsflüssigkeit durch das Farbrohr sowohl zu- wie abgeführt wird. Auch wenn ein Teil der Reinigungsflüssigkeit gesondert zugeführt wird, ermöglicht die Erfindung eine geringere Dimensionierung einer solchen zusätzlichen Zuführeinrichtung.

Die Erfindung kann auch bei Auftragseinrichtungen solcher Art verwendet werden, bei welchen Reinigungsflüssigkeit unabhängig vom Verteilungssystem für die Auftragssubstanz zugeführt wird. Insbesondere aber ist auch bei erfindungsgemäß ausgeführten Auftragseinrichtungen ein solches zusätzliches Leitungssystem in der Auftragseinrichtung sinnvoll. Dieses hat auch den zusätzlichen Zweck, die Innenseite der Schablone und ein allenfalls vorhandenes Rakelelement besonders intensiv zu reinigen.

Die gemeinsame Reinigung von Rundschablone und Auftragseinrichtung ist die Endphase eines aus Auftragung und Reinigung bestehenden Gesamtvorganges. Daher ist es wichtig, diesen Gesamtvorgang bzw. insbesondere den Übergang zwischen diesen beiden Abschnitten optimal zu gestalten.

Dies bedeutet zunächst, daß sparsamer Einsatz der Auftragssubstanz gewährleistet sein muß. Die Zufuhr von Reinigungsflüssigkeit durch die Auftragseinrichtung erfolgt besonders zweckmäßig dann, wenn vorher die Auftragssubstanz zumindest teilweise aus der Auftragseinrichtung entfernt worden ist.

Im Sinne der erfindungsgemäßen Einrichtung zur Reinigung der Auftragseinrichtung ist daher in einer bevorzugten Variante des erfindungsgemäßen Verfahrens vorgesehen, daß die während des Produktionsvorganges die Auftragssubstanz zuführende Pumpe in umgekehrter Funktionsrichtung zumindest einen Teil der Auftragssubstanz aus der Auftragseinrichtung abzieht, bevor die Zufuhr von Reinigungsflüssigkeit für den Waschvorgang erfolgt. Wenn dieser Vorgang durch Anwendung von Saugluft unterstützt wird, verringert sich der Wasserverbrauch.

Ein überraschender Vorteil der Erfindung liegt darin, daß eine Auftragseinrichtung umso besser im Rahmen des erfindungsgemäßen Verfahrens zur Schablonenreinigung einsetzbar ist, je besser sie für ihre eigentliche Produktionsaufgabe, nämlich das gleichmäßig breitenverteilende Zuführen von Substanz zu einer Auftragungsstelle, geeignet ist. Zur Durchführung des erfindungsgemäßen Verfahrens ist somit eine Auftragseinrichtung bevorzugt anzuwenden, bei welcher vorgesehen ist, daß das Verteilungssystem der Auftragseinrichtung in einer Reihe von röhrchenförmigen Ausmündungen endet, deren Abstand unabhängig von der Länge der Auftragseinrichtung 5 - 20 mm beträgt. Die röhrchenförmigen Aus/Einmündungen können auch zu einem Mündungsschlitz verbunden sein.

Weitere Einzelheiten werden anschließend anhand der Zeichnung beschrieben.

Fig. 1 zeigt schematisch einen vollen Auftragszyklus einschließlich der Reinigungsphase. Fig. 2a ist ein Querschnitt durch die Auftragseinrichtung in Produktionsstellung, Fig. 2b der gleiche Querschnitt in Reinigungsstellung.

Fig. 1 zeigt das erfindungsgemäße Verfahren in Anwendung auf eine Rundschablonen-Siebdruckeinrichtung. Die Erfindung ist jedoch keineswegs auf den Textildruck bzw. den Siebdruck eingeschränkt, sondern kann im Zusammenhang mit beliebigen, relativ zu einer Warenbahn bewegten Auftragseinrichtungen Verwendung finden.

Bei der in Fig. 1 dargestellten Einrichtung ist eine Rundschablone 1 vorgesehen, welche über Endringe 2 gespannt und synchron mit einer Unterlage 22 für die zu bedruckende Warenbahn bewegt wird. Durch das Innere der Rundschablone 1 erstreckt sich eine Auftragseinrichtung 5, welche eine Verteilungseinrichtung für die aufzutragende Substanz und irgendeine Art von Rakel umfaßt. Im dargestellten Ausführungsbeispiel ist eine Rollrakel 4 vorgesehen, welche durch einen unterhalb der Unterlage 22 angeordneten Magnetbalken 26 (vgl. Fig. 2) gegen die Innenseite der Rundschablone 1 gepreßt wird und dabei die Substanz durch die Öffnungen der Rundschablone 1 in die Warenbahn drückt.

In der eigentlichen Produktionsphase gemäß Fig. la wird Substanz 18 aus einem Vorratsbehälter mittels einer Pumpe 14 (vorzugsweise einer Schlauchpumpe) durch die Schlauchabschnitte 20' und 20 in die Auftragseinrichtung 5 gefördert.

Sollen Rundschablone 1 und Auftragseinrichtung 5 bei dauernder oder vorläufiger Unterbrechung des Produktionsvorganges gereinigt werden, so wird zunächst, wie in Fig. 1b angedeutet, die Wirkungsrichtung der Pumpe 14 umgekehrt, wodurch die in der Auftragseinrichtung 5 verbliebene Substanz wieder dem Substanzvorrat 18 zugeführt wird. Als Zwischenschritt kann gemäß Fig. 1c nach Lösen der Schlauchkupplung 23 Wasser aus dem Vorrat 15 angesaugt werden, wodurch aus dem Schlauchabschnitt 20, aus der Pumpe 14 und aus dem Großteil des Schlauchabschnittes 20' die Auftragssubstanz verdrängt und in den Vorrat 18 rückgeführt wird. Hierbei ist dafür zu sorgen, daß dieser Verfahrensschritt so kurz abläuft, damit entweder keine oder nur wenig Reinigungsflüssigkeit (Wasser) in den Substanzvorrat 18 gerät. Dieser Vorgang (Reinigungsabschnitt) kann erfindungsgemäß optimiert werden durch Einsetzen eines komprimierbaren Stöpsels z.B. aus Schaumgummi in den Anfang der Saugleitung 20'.

Dieser Stöpsel intensiviert gleich einem Schwamm die Reinigungswirkung der strömenden Flüssigkeit. Die erfindungsgemäß bevorzugte Schlauchpumpe ist eine Voraussetzung für die Anwendung dieser erfindungsausgestaltenden bzw. den Reinigungsgesamtvorgang optimierenden Maßnahme. Der Reinigungs-Körper (Schwamm od. dgl.) passiert und reinigt somit erfindungsgemäß auch die Schlauchpumpe und trennt zugleich die Substanz von dem nachströmenden Medium.

In Fig. 1d und 1e ist die Reinigung der Auftragseinrichtung 5 und der Rundschablone 1 dargestellt. Diese erfolgt dadurch, daß Wasser 15 aus einem Vorratsbehälter oder aus einem Leitungsanschluß mittels der Pumpe 14 durch die Schlauchabschnitte 20' und 20 in die Auftragseinrichtung 5 gepreßt wird. Gleichzeitig oder alternativ kann Druckluft eingepreßt werden, wie durch den Pfeil 21 angedeutet ist. Dies erhöht die Wirksamkeit der Reinigung und verringert den Wasserbedarf. Es kann die Reinigungsflüssigkeit aber auch direkt, d.h. unter Umgehung der Pumpe 14, in den Anschluß 23 (in Fig. 1c) der Auftragseinrichtung 5 eingeleitet werden, was leicht vorstellbar ist.

Während des Reinigungsschrittes nach Fig. 1d kann der Vorratsbehälter für die Substanz 18 durch einen Behälter, welcher mit einer anderen Substanz 18' gefüllt ist, ersetzt werden. Das im Verfahrensschritt nach Fig. ld eingepreßte Wasser und allenfalls zusätzlich in die Rundschablone 1 eingeführte Reinigungsflüssigkeit wird im nächsten Verfahrensschritt gemäß Fig. 1e mittels der Pumpe 14 aus der Auftragseinrichtung 5 und aus der gegebenenfalls vorhandenen Rundschablone abgesaugt. Dabei ist es möglich und zweckmäßig, die Verfahrensschritte nach Fig. 1d und Fig. 1e mehrfach hintereinander ablaufen zu lassen. Bei Schritt 1d ist jeweils eine Unterstützung durch Druckluft 21 möglich.

Es kann die mit Substanz vermischte Reinigungsflüssigkeit teilweise auch über das Transportband 22 abgeführt werden. Hierfür ist auch das jeweilige Substanz-Durchlaßvermögen der Rundschablone ein das Reinigungsverfahren mitbestimmender Faktor.

Die Zuführung der Reinigungsflüssigkeit muß nicht unbedingt mittels einer Pumpe aus einem Vorratsbehälter erfolgen. Beispielsweise ist es möglich, die Reinigungsflüssigkeit aus dem Wasserleitungsnetz zu beziehen. Es kann zum Absaugen der Reinigungsflüssigkeit eine Saugpumpe oder ein Sauggebläse verwendet werden, mit höherer Saugleistung als eine Pumpe mit umkehrbarer Förderrichtung.

In Fig. 2 ist eine Auftragseinrichtung dargestellt, welche in besonders zweckmäßiger Weise die ihr erfindungsgemäß zugedachten mehrfachen Funktionen erfüllt. Außer für die Funktion der Auftragung von Substanz ist die erfindungsgemäße Auftragseinrichtung so gestaltet, daß sie ganz oder überwiegend unter Verwendung der Substanzzuführkanäle gereinigt werden kann und daß diese Kanäle insbesondere auch dazu verwendbar sind, die, auf welche Weise immer, an die Unterseite der Auftragseinrichtung gelangte Reinigungsflüssigkeit (mit Substanz vermischt) durch die Zuführkanäle für die Substanz abzuführen.

Die in Fig. 2 dargestellte Auftragseinrichtung umfaßt zunächst ein System für die Substanz zuführung, welches aus einem über die Pumpe 14 und ein Anschlußteil 23 (Fig. 1c) mit Substanz beschickten Rohr 11 besteht. Dieses ist in einem Blechgehäuse 8 angeordnet, welches einen Breitenverteilungskörper 9 enthält. Wie beispielsweise in der österreichischen Patentschrift 376 612 (Johannes Zimmer) beschrieben, teilt bzw. halbiert dieser Körper 9 den vom Rohr 11 kommenden Substanzfluß in zunächst acht Teilungsschritten, die innerhalb des Gehäuses 8 erfolgen. Im Sinne der Aufgabenstellung eine Auftragseinrichtung nicht nur für den Produktionsvorgang, sondern auch für den Reinigungsvorgang zu schaffen, ist an das Gehäuse 8 unten eine Verteilerleiste 27 angesetzt, welche den Substanzstrom noch weiter unterteilt, sodaß die Zuführkanäle 13 für die Substanz letztlich in ihrem Mündungsbereich einen gleichmäßigen Abstand zwischen 5 und 20 mm aufweisen, unabhängig davon, wie lang die Auftragseinrichtung ist. In Fig. 2a sind die Enden der Zuführkanäle 13 (K10) getrennt dargestellt, in Fig. 2b ist in Abänderung hiezu an der eigentlichen Ausmündung ein die Kanäle fortsetzender Schlitz oder Spalt vorgesehen, welcher das Ansaugen von Substanz bzw. Reinigungsflüssigkeit erleichtern kann.

Für die Anzahl der Kanalteilungsstufen ist die jeweilige Länge bzw. Auftragungsbreite maßgeblich um das erfindungsgemäß Abstandsmaß 5 - 20 mm zu erreichen.

Für die eigentliche Auftragung ist die Auftragseinrichtung 5 im Beispiel der Fig. 2 mit einer magnetisch anpreßbaren Rollrakel 4 versehen, deren mögliche Durchmesser in der Zeichnung angedeutet sind. Im Ruhezustand wird diese Rollrakel 4 an der hinteren Seitenwand 7 der Auftragseinrichtung durch einen Permanentmagneten 25 festgehalten (Stellung II in Fig. 2b). Während des Auftragsvorganges überwiegt hingegen die Wirkung des Magnetbalkens 26, sodaß die Rollrakel 4 an der Innenseite der Schablone 1 angepreßt wird und den vor der Rollrakel liegenden Substanzvorrat durch die Öffnungen der Schablone 1 auf eine von der Unterlage 22 getragene Warenbahn pressen kann.

Die Erfindung ist nicht auf eine bestimmte Auftragungsart eingeschränkt. Beispielsweise könnte die Auftragung auch mit einer Streichrakel, insbesondere einer magnetisch angepreßten Streichrakel, erfolgen.

Zusammen mit der hinteren Seitenwand 7 und dem Gehäuse 8 bildet eine vordere Seitenwand 6 einen nach unten offenen Hohlraum 24, in welchen sowohl die aufzutragende Substanz wie die Reinigungsflüssigkeit eingeschlossen bleiben.

In Fig. 2a ist die Auftragseinrichtung in Produktionsstellung gezeigt, wobei die eingetragenen Pfeile den Fluß der aufzutragenden Substanz vom Rohr 11 bis ins Innere des Hohlraumes 24 andeuten. Für die Erfindung wesentlich ist dabei, daß die Zuführkanäle 13 für die Substanz so nahe am unteren Rand des Hohlraumes 24 münden, daß durch ihre Mündungen nicht nur übrigbleibende Auftragssubstanz, sondern auch zuvor zugeführte Reinigungsflüssigkeit abgesaugt werden kann.

Fig. 2b zeigt die Auftragseinrichtung in vorzugsweise zum Zweck der Reinigung verschwenkter Stellung. Befindet sich dabei die Rollrakel 4 in der Stellung I, so wird die Reinigungsflüssigkeit in dem an die Zuführkanäle 13 anschließenden Bereich zusammengedrängt, was das Absaugen begünstigt. In der Stellung nach Fig. 2a hingegen steht fast die gesamte Breite des Hohlraumes zur Bildung eines Substanzvorrates zur Verfügung. Zur Unterstützung des Reinigungsvorganges kann vorzugsweise bereits in der Stellung nach Fig. 2a ein Wechsel zwischen der Anziehung der Rollrakel 4 durch den Magnetbalken 26 (Position I) und der Anziehung durch den Permanentmagneten 25 (Position II) erfolgen.

Für die Zufuhr von Reinigungsflüssigkeit zum Hohlraum 24 kann zunächst das in Fig. 2a beschriebene System in völlig gleicher Weise herangezogen werden wie für die Zufuhr von aufzutragender Substanz. Zusätzlich oder alternativ erfolgt die Zufuhr von Reinigungsflüssigkeit in den Hohlraum 24 über Leitungen 16,17,17'. Diese können an sich in beliebiger Weise an ein Wasserzufuhrsystem angeschlossen sein. Eine besonders günstige Möglichkeit hiefür zeigt jedoch Fig. 2b: hier ist das Rohr 11 in Längsrichtung durch eine Zwischenwand 12 unterteilt, wobei die Hohlräume auf verschiedenen Seiten der Zwischenwand 12 einerseits mit der Pumpe 14 oder einer anderen Pumpe oder Saugeinrichtung und andererseits mit einer Quelle für jene Reinigungsflüssigkeit versehen sind, welche letztlich in die Leitungen 16,17,17' mündet.

Die Leitungen 17 und 17' können an einem Ende strömungstechnisch miteinander verbunden sein. Als Austrittsöffnungen kann dabei, wie in Fig. 2a und 2b dargestellt, je eine Lochreihe in jeder der beiden Leitungen angeordnet sein oder eine Lochreihe nur in einem der beiden Rohre, zwei Lochreihen in einem der beiden Rohre, usw.

Die Zufuhr von Reinigungsflüssigkeit zur Auftragseinrichtung 5 kann wie gesagt lediglich über die Leitungen 16,17,17', lediglich über das Zuführsystem für die Auftragssubstanz oder über beide Systeme erfolgen. Im Laufe des gesamten Reinigungsvorganges kann dabei auch ein Wechsel zwischen den einzelnen Möglichkeiten erfolgen, die jeweils spezifische Vorteile bieten: über die Kanäle 16,17,17' zugeführte Reinigungsflüssigkeit gelangt fast völlig unverschmutzt an die Innenseite der Schablone 1 bzw. an die Rollrakel 4, wogegen über das Substanzzuführungssystem in den Hohlraum 24 gelangende Reinigungsflüssigkeit zuvor bereits mit restlicher Substanz im Substanzverteilungssystem vermischt worden ist. Die Ausbildung der Mündung der Leitung 16 als Breitschlitzdüse macht diese besonders geeignet zur Reinigung der vorderen Begrenzung des Hohlraumes 24, wogegen die durch die einzelnen Öffnungen der Leitungen 17,17' austretenden Strahlen sowohl die hintere Begrenzung des Hohlraumes 24 wie die darin angeordnete Rollrakel 4 reinigen können. Die Ausmündungen 16 können schlitz- oder röhrchenförmig ausgebildet sein.

Für die Erfindung wesentlich ist, daß die Absaugung der Reinigungsflüssigkeit aus dem Hohlraum 24, soweit diese nicht teilweise auch durch die Schablone 1 austritt, durch dasselbe System erfolgt, durch welches zunächst die zur Auftragung bestimmte Substanz zugeführt worden ist. Dies führt nicht nur zu einer optimierten, insbesondere wassersparenden Reinigung des Substanzverteilungssystems, sondern ermöglicht auch, mit ein und derselben Pumpe 14 Substanz zuführen und Reinigungsflüssigkeit absaugen zu können. Vor allem entfällt dadurch das bisher bestehende Erfordernis, die Auftragseinrichtung mit zusätzlichen Absaugeinrichtungen ausstatten zu müssen.

Die in Fig. 2 als Ausführungsbeispiel dargestellte Auftragseinrichtung 5 ist in vielfacher Weise abänderbar, auch sind manche der dargestellten Details zwar zweckmäßig, aber nicht unverzichtbar. So ist es zweifellos günstig, den Reinigungsvorgang über einen drehbar und gegebenenfalls längsverschiebbar gelagerten Niveaufühler zu steuern. Dieser Niveaufühler könnte auch durch ein Druckmeßgerät ersetzt sein, welches in der Wandung des Hohlraumes 24 eingesetzt ist. Dies insbesondere bei geänderter räumlicher Anordnung der Auftragseinrichtung, wie z.B. bei Auftragung auf die Unterseite einer horizontal geführten Bahn. Das Verfahren selbst kann hinsichtlich Aufeinanderfolge und Zeitdauer der einzelnen Abschnitte vielfach variiert werden, wobei es möglich ist, den Ablauf handgesteuert oder programmgesteuert erfolgen zu lassen.

Durch das Zuführen von Druckluft wird die Auftragseinrichtung zwar in ihren Innenräumen, nicht aber an ihren Außenflächen getrocknet. Wird die Auftragseinrichtung, ohne aus der Schablone entnommen zu werden, anschliessend an die Reinigung für einen neuen Auftragungsvorgang eingesetzt, so kann abtropfendes Wasser bzw. sonstige Reinigungsflüssigkeit durch Abtropfen von der Einrichtungs-Rückwand 7 Schaden verursachen. Um dies zu vermeiden, wird die Rückwand 7 mit einer kleinen Rinne 10 versehen, in welcher die nach dem Reinigungsvorgang allenfalls an der oberen und rückwärtigen Einrichtungsfläche verbleibenden Flüssigkeitströpfchen, die der Schwerkraft folgend nach unten ablaufen, aufgefangen werden. Diese Maßnahme, die Auftragungsfehler durch Flüssigkeitsreste, die auf die Schablone tropfen könnten, verhindert, kann auch an der Wand 6 angebracht werden.

Um bei Unterbrechung oder bei Beendung des Druckbetriebes das Herabtropfen von Substanz, die nach dem Ausheben der Druckeinrichtung durch langsam erfolgendes Weiterdrehen der Schablone an der Innenwand nach oben gelangt, zu verhindern, ist es erfindungsgemäß vorgesehen, vor dem Abheben zunächst nur das Magnetfeld abzuschalten. Hierdurch wird die Rollrakel von der Schablone aus Stellung I in Stellung II bewegt. Dreht die Schablone aber mindestens eine volle Schablonenumdrehung weiter, so wirkt die Wand 11 als Spaltrakel, die die Substanz nach Art einer Spaltrakelbeschichtung in einer dem Abstand zur Schablone entsprechenden Schichtdicke auf die Schabloneninnenwand streicht. Eine solcherart vergleichmäßigte Schicht tropft sodann nicht mehr ab. Es kann sodann entweder nach der Unterbrechung wieder weiterproduziert oder es kann entweder in der Druckmaschine oder in der separaten Waschmaschine gewaschen werden, ohne daß Substanz auf die Oberseite der Auftragungseinrichtung abtropft, die späterhin durch einen separaten Reinigungsvorgang wieder entfernt werden müßte. Es ist dies eine wichtige, den Erfindungshauptgedanken ausgestaltende Maßnahme.

Die Erfindung ist anhand der Rundschablonendruckeinrichtung beschrieben worden, sie ist jedoch auch bei Flachschablonen bzw. bei Auftragsverfahren mit unmittelbarem Auftrag der Substanz auf die Warenbahn anwendbar.

## Patentansprüche

1. Verfahren zum Reinigen einer Auftragseinrichtung (5) für eine fließfähige Substanz, wobei die Auftragseinrichtung mit Zuführkanälen (13) für die Substanz versehen ist, sowie zum Reinigen einer gegebenenfalls die Auftragseinrichtung (5) umgebenden Rundschablone (1), wobei wenigstens ein Teil der Reinigungsflüssigkeit auch durch die beim Produktionsvorgang zum Zuführen der Substanz dienenden Zuführkanäle (13) zugeführt wird, dadurch gekennzeichnet, daß das Gemisch aus der Auftragseinrichtung (5) und gegebenenfalls aus der Rundschablone (1) zu entfernende Substanz und der Reinigungsflüssigkeit bzw. die Reinigungsflüssigkeit im wesentlichen durch die Zuführkanäle (13) für die Substanz abgepumpt/abgesaugt wird.

2. Verfahren nach Anspruch 1, dadurch gekennzeichnet, daß die selbe Pumpe (14) zum Zuführen der Substanz und zum Rückpumpen der Reinigungsflüssigkeit dient.

3. Verfahren nach Anspruch 1 oder 2, dadurch gekennzeichnet, daß der Auftragseinrichtung Druckluft zuführbar ist.

4. Verfahren nach Anspruch 1, dadurch gekennzeichnet, daß die Reinigungsflüssigkeit aus einem Leitungsnetz zugeführt und gegebenenfalls mit Substanz vermischt durch eine Saugeinrichtung abgeleitet wird.

5. Verfahren nach einem der Ansprüche 1 bis 4, dadurch gekennzeichnet, daß vor Beginn der Zuführung von Reinigungsflüssigkeit die in der Auftragungseinrichtung (5) verbliebene Substanz in einen Vorratsbehälter (18) rückgesaugt wird.

6. Verfahren nach einem der Ansprüche 1 bis 5, dadurch gekennzeichnet, daß die Auftragseinrichtung (5) zwischen Auftragsvorgang und Reinigungsvorgang verschwenkt wird.

7. Verfahren insbesondere nach Anspruch 6, dadurch gekennzeichnet, daß während des Reinigungsvorganges eine Rollrakel (4) innerhalb der Auftragseinrichtung relativ zu dieser bewegt wird.

8. Verfahren nach einem der Ansprüche 1 bis 7, dadurch gekennzeichnet, daß die Reinigung mit automatisierter Steuerung erfolgt.

9. Auftragseinrichtung zur Durchführung des Verfahrens nach einem der Ansprüche 1 bis 8, wobei die Auftragseinrichtung (5) mit Zuführkanälen (13) für die Substanz versehen ist, welche bis nahe an eine Unterlage (22) für eine Warenbahn oder eine zwischen Auftragseinrichtung (5) und Unterlage (22) angeordnete Schablone (1) heranreichen, und wobei wenigstens ein Teil der Reinigungsflüssigkeit im Gebrauch auch durch die beim Produktionsvorgang zum Zuführen der Substanz dienenden Zuführkanäle (13) zugeführt wird, dadurch gekennzeichnet, daß die Zuführkanäle (13) in einen nur nach unten offenen, im Querschnitt rechteckigen Hohlraum (24) münden, in dem eine Rollrakel (4) angeordnet ist und daß Mittel (14,20) vorgesehen sind, um das Gemisch aus Substanz und Reinigungsflüssigkeit bzw. die Reinigungsflüssigkeit im Gebrauch durch die Zuführkanäle (13) abzupumpen/abzusaugen.

10. Auftragseinrichtung nach Anspruch 9, dadurch gekennzeichnet, daß in den Hohlraum (24) zusätzlich zu den Zuführkanälen (13) für die Substanz mindestens eine Leitung (16,17,17') mündet, durch welche Reinigungsflüssigkeit zuführbar ist.

11. Auftragseinrichtung nach Anspruch 10, dadurch gekennzeichnet, daß die Mündung der Leitung (16) eine gegen die vordere Begrenzung des Hohlraums (24) gerichtete Breitschlitzdüse ist bzw. aus dicht nebeneinander angeordneten kleinen Bohrungen besteht, deren Wirkung gleich der einer Breitschlitzdüse ist.

12. Auftragseinrichtung nach Anspruch 9 oder 10, dadurch gekennzeichnet, daß die im Hohlraum (24) angeordnete Rollrakel (4) eine magnetisch anpreßbare Rollrakel ist.

13. Auftragseinrichtung nach Anspruch 12, dadurch gekennzeichnet, daß die Rollrakel (4) von einem Permanentmagneten (25) an der Rückwand (7) der Rakeleinrichtung festgehalten wird, wenn der bei der Auftragung eingeschaltete Magnetbalken (26) ausgeschaltet wird (II in Fig. 2b).

14. Auftragseinrichtung nach einem der Ansprüche 9 bis 13, dadurch gekennzeichnet, daß in den Hohlraum (24) ein verdrehbar und gegebenenfalls längsverschiebbar angeordneter Niveaufühler (19) reicht.

15. Auftragseinrichtung nach einem der Ansprüche 9 bis 14, dadurch gekennzeichnet, daß die Auftragseinrichtung (5) um eine Längsachse schwenkbar gelagert ist, wobei während des Reinigungsvorganges die im Hohlraum (24) angeordnete Rollrakel (4) die Reinigungsflüssigkeit im Bereich der Zuführkanäle (13) sammelt (I in Fig. 2b).

16. Auftragseinrichtung nach einem der Ansprüche 9 bis 15, dadurch gekennzeichnet, daß die Zuführkanäle (13) für die Substanz (18, 18'), welche zur Rücksaugung der Reinigungsflüssigkeit (15) dienen, unabhängig von der Länge der Auftragseinrichtung (5), einen Abstand von 5 - 20 mm aufweisen.

17. Auftragseinrichtung nach Anspruch 16, dadurch gekennzeichnet, daß die Enden der Zuführkanäle (13) in Form eines Schlitzes oder Spaltes miteinander verbunden sind (Fig. 2b).

18. Auftragseinrichtung nach einem der Ansprüche 9 bis 17, dadurch gekennzeichnet, daß die Auftragseinrichtung (5) ein Rohr (11) umfaßt, das in Längsrichtung unterteilt ist (12), wobei auf einer Seite des Rohres Substanz (18) und gegebenenfalls Reinigungsflüssigkeit (15) zugeführt, und Gemisch aus Substanz und Reinigungsflüssigeit (15) abgesaugt und auf der anderen Seite des Rohres (11) Reinigungsflüssigkeit (15) zugeführt und durch die Leitungen (16, 17, 17') weitergeführt wird.

19. Auftragseinrichtung nach einem der Ansprüche 9 bis 18, dadurch gekennzeichnet, daß an der Außenseite der Auftragseinrichtung eine Rinne (10) für den Abfluß von Reinigungsflüssigkeit vorgesehen ist.

20. Auftragseinrichtung nach Anspruch 13, dadurch gekennzeichnet, daß die Rückwand (7) der Rakeleinrichtung von der Innenseite der Rundschablone (1) einen solchen Abstand aufweist, daß durch Relativbewegung von Rundschablone (1) und Auftragseinrichtung ein in der Schablone verbleibender Farbvorrat über die gesamte Schabloneninnenwand verteilt werden kann.

## Claims

1. A method of cleaning an applicator device (5) for a substance which is capable of flow, wherein the applicator device is provided with feed passages (13) for the substance, and for cleaning a round stencil (1) which possibly surrounds the applicator device (5), wherein at least a part of the cleaning fluid is also fed through the feed passages (13) which in the production operation serve for feeding the substance, characterised in that the mixture of the substance to be removed from the applicator device (5) and possibly from the round stencil (1) and the cleaning fluid, or the cleaning fluid respectively, is pumped/sucked away substantially through the feed passages (13) for the substance.

2. A method according to claim 1 characterised in that the same pump (14) serves for feeding the substance and for pumping the cleaning fluid back.

3. A method according to claim 1 or claim 2 characterised in that compressed air can be fed to the applicator device.

4. A method according to claim 1 characterised in that the cleaning fluid is supplied from a conduit system and possibly mixed with substance is drained off by a suction device.

5. A method according to one of claims 1 to 4 characterised in that, prior to the beginning of the feed of cleaning fluid, the substance remaining in the applicator device (5) is sucked back into a storage container (18).

6. A method according to one of claims 1 to 5 characterised in that the applicator device (5) is pivoted between an application procedure and a cleaning procedure.

7. A method in particular according to claim 6 characterised in that during the cleaning procedure a roller squeegee (4) is moved within the applicator device relative thereto.

8. A method according to one of claims 1 to 7 characterised in that the cleaning operation is implemented with automatic control.

9. An applicator device for carrying out the method according to one of claims 1 to 8 wherein the applicator device (5) is provided with feed passages (13) for the substance, which extend to close to a support (22) for a web of material or a stencil (1) arranged between the applicator device (5) and the support (22), and wherein at least a part of the cleaning fluid is in use also fed through the feed passages (13) which in the production operation serve for feeding the substance, characterised in that the feed passages (13) open into an only downwardly open space (24) which is rectangular in cross-section and in which a roller squeegee (4) is arranged, and that there are provided means (14, 20) for in use pumping/sucking away through the feed passages (13) the mixture of substance and cleaning fluid, or the cleaning fluid respectively.

10. An applicator device according to claim 9 characterised in that in addition to the feed passages (13) for the substance at least one conduit (16, 17, 17') through which cleaning fluid can be fed opens into the space (24).

11. An applicator device according to claim 10 characterised in that the mouth opening of the conduit (16) is a wide-slit nozzle which is directed towards the front boundary of the space (24) or comprises small bores which are arranged in closely juxtaposed relationship and whose action is equal to that of a wide-slit nozzle.

12. An applicator device according to claim 9 or claim 10 characterised in that the roller squeegee (4) which is arranged in the space (24) is a roller squeegee which can be brought into pressing contact magnetically.

13. An applicator device according to claim 12 characterised in that the roller squeegee (4) is held fast by a permanent magnet (25) to the rear wall (7) of the squeegee device when the magnetic bar (26) which is switched on in the application operation is switched off (II in Figure 2b).

14. An applicator device according to one of claims 9 to 13 characterised in that a level sensor (19) which is arranged rotatably and possibly longitudinally displaceably extends into the space (24).

15. An applicator device according to one of claims 9 to 14 characterised in that the applicator device (5) is mounted pivotably about a longitudinal axis, wherein during the cleaning procedure the roller squeegee (4) which is arranged in the space (24) collects the cleaning fluid in the region of the feed passages (13) (I in Figure 2b).

16. An applicator device according to one of claims 9 to 15 characterised in that the feed passages (13) for the substance (18, 18') which serve for sucking back the cleaning fluid (15) involve a spacing of 520 mm, irrespective of the length of the applicator device (5).

17. An applicator device according to claim 16 characterised in that the ends of the feed passages (13) are connected together in the form of a slit or gap (Figure 2b).

18. An applicator device according to one of claims 9 to 17 characterised in that the applicator device (5) includes a pipe (11) which is divided in the longitudinal direction (12), wherein on one side of the pipe substance (18) and possibly cleaning fluid (15) are supplied and the mixture of substance and cleaning fluid (15) is sucked away, and on the other side of the pipe (11) cleaning fluid (15) is supplied and passed on through the conduits (16, 17, 17').

19. An applicator device according to one of claims 9 to 18 characterised in that provided at the outside of the applicator device is a channel (10) for the discharge flow of cleaning fluid.

20. An applicator device according to claim 13 characterised in that the rear wall (7) of the squeegee device is at such a spacing from the inside of the round stencil (1) that a supply of ink which remains in the stencil can be distributed over the entire inside wall of the stencil by relative movement of the round stencil (1) and the applicator device.

## Revendications

1. Procédé pour nettoyer un applicateur (5) pour une substance fluide, l'applicateur étant pourvu de conduits d'amenée (13) pour la substance, et pour nettoyer un pochoir arrondi (1) qui entoure éventuellement l'applicateur (5), une partie au moins du liquide de nettoyage étant amenée elle aussi par les conduits d'amenée (13) qui servent, lors de la production, à amener la substance, caractérisé en ce que le mélange formé de la substance à éliminer de l'applicateur (5) et éventuellement du pochoir arrondi (1), et du liquide de nettoyage, ou le liquide de nettoyage sont évacués par pompage/aspirés essentiellement grâce aux conduits d'amenée (13) pour la substance.

2. Procédé selon la revendication 1, caractérisé en ce qu'une même pompe (14) sert à amener la substance et à ramener par pompage le liquide de nettoyage.

3. Procédé selon la revendication 1 ou 2, caractérisé en ce que de l'air comprimé est apte à être amené dans l'applicateur.

4. Procédé selon la revendication 1, caractérisé en ce que le liquide de nettoyage est amené à partir d'un réseau d'alimentation et est évacué par un dispositif d'aspiration, en étant éventuellement mélangé à la substance.

5. Procédé selon l'une des revendications 1 à 4, caractérisé en ce que, avant le début de l'amenée du liquide de nettoyage, la substance restée dans l'applicateur (5) est aspirée et ramenée dans un réservoir (18).

6. Procédé selon l'une des revendications 1 à 5, caractérisé en ce que l'applicateur (5) pivote entre l'opération d'application et l'opération de nettoyage.

7. Procédé en particulier selon la revendication 6, caractérisé en ce que pendant l'opération de nettoyage, une raclette tournante (4) située à l'intérieur de l'applicateur est déplacée par rapport à celui-ci.

8. Procédé selon l'une des revendications 1 à 7, caractérisé en ce que le nettoyage se fait avec une commande automatisée.

9. Applicateur pour la mise en oeuvre du procédé selon l'une des revendications 1 à 8, étant précisé que l'applicateur (5) est pourvu de conduits d'amenée (13), pour la substance, qui vont jusqu'à proximité d'un support (22) pour une bande de tissu ou d'un pochoir (1) disposé entre l'applicateur (5) et le support (22), et qu'une partie au moins du liquide de nettoyage, lors d'une utilisation, est amenée elle aussi par les conduits d'amenée (13) qui servent pendant la production à amener la substance, caractérisé en ce que les conduits d'amenée (13) débouchent dans une cavité (24), ouverte vers le bas seulement et à section transversale rectangulaire, dans laquelle est disposée une raclette tournante (4), et en ce qu'il est prévu des moyens (14, 20) pour évacuer par pompage/aspirer le mélange de substance et de liquide de nettoyage ou le liquide de nettoyage, lors d'une utilisation, par les conduits d'amenée (13).

10. Applicateur selon la revendication 9, caractérisé en ce qu'il est prévu, débouchant dans la cavité (24) en plus des conduits d'amenée (13) pour la substance, au moins une canalisation (16, 17, 17') par laquelle le liquide de nettoyage peut être amené.

11. Applicateur selon la revendication 10, caractérisé en ce que la sortie de la canalisation (16) est constituée par un ajutage plat dirigé vers la délimitation avant de la cavité (24), ou se compose de petits perçages rapprochés dont l'action est la même que celle d'une filière plate.

12. Applicateur selon la revendication 9 ou 10, caractérisé en ce que la raclette tournante (4) disposée dans la cavité (24) est constituée par une raclette tournante apte à être pressée par voie magnétique.

13. Applicateur selon la revendication 12, caractérisé en ce que la raclette tournante (4) est immobilisée par un aimant permanent (25) contre la paroi arrière (7) du dispositif à raclette lorsque l'aimant en forme de barre (26), activé pendant l'application, est désactivé (II sur la figure 2b).

14. Applicateur selon l'une des revendications 9 à 13, caractérisé en ce qu'un capteur de niveau (19) pivotant et éventuellement mobile longitudinalement pénètre dans la cavité (24).

15. Applicateur selon l'une des revendications 9 à 14, caractérisé en ce qu'il est monté pour pouvoir pivoter autour d'un axe longitudinal, étant précisé que pendant l'opération de nettoyage, la raclette tournante (4) disposée dans la cavité (24) rassemble le liquide de nettoyage dans la zone des conduits d'amenée (13) (I sur la figure 2b).

16. Applicateur selon l'une des revendications 9 à 15, caractérisé en ce que les conduits d'amenée (13) pour la substance (18, 18') qui servent au retour par aspiration du liquide de nettoyage (15) présentent un écartement de 5 à 20 mm quelle que soit la longueur de l'applicateur (5).

17. Applicateur selon la revendication 16, caractérisé en ce que les extrémités des conduits d'amenée (13) sont reliées entre elles sous la forme d'une fente ou d'un interstice (fig. 2b).

18. Applicateur selon l'une des revendications 9 à 17, caractérisé en ce qu'il comporte un tuyau (11) divisé (12) dans le sens longitudinal, étant précisé que d'un côté du tuyau, la substance (18) et éventuellement le liquide de nettoyage (15) sont amenés et le mélange formé des deux est aspiré, tandis que de l'autre côté du tuyau (11), le liquide de nettoyage (15) est amené et acheminé par les canalisations (16, 17, 17').

19. Applicateur selon l'une des revendications 9 à 18, caractérisé en ce qu'il est prévu, sur le côté extérieur de l'applicateur, une rigole (10) pour l'écoulement du liquide de nettoyage.

20. Applicateur selon la revendication 13, caractérisé en ce que la paroi arrière (7) du dispositif à raclette présente par rapport au côté intérieur du pochoir arrondi (1) un écartement tel que grâce au mouvement relatif du pochoir (1) et de l'applicateur, une réserve de matière colorante restée dans le pochoir peut être répartie sur toute la paroi intérieure dudit pochoir.
